# FASCICULE DE BREVET EUROPEEN

(11) **EP 2 354 031 B1**
(45) Date de publication et mention de la délivrance du brevet: **05.09.2012**
(21) Numéro de dépôt: 11151898.1
(22) Date de dépôt: 24.01.2011
(51) Int. Cl.: B65D 47/36, B65D 51/20, B65D 77/20

(54) **Contenant operculé**
Behälter mit Deckel
Lidded container

(30) Priorité: 02.02.2010 FR 1050732
(43) Date de publication de la demande: 10.08.2011
(73) Titulaire: Europlastiques, 53007 Laval (FR)
(72) Inventeur: Barberot, Nicolas, 53240 Saint-Jean-sur-Mayenne (FR)
(74) Mandataire: Maillet, Alain

(56) Documents cités:
- DE-A1- 4 300 771
- FR-A1- 2 847 884

## Description

La présente invention concerne un contenant tel qu'un pot alimentaire, du type comprenant une ouverture ceinturée par un rebord normalement recouvert d'un opercule de scellement détachable.

Dans la demande de brevet FR-A-2 927 614 déposée par le demandeur, est présente un emballage alimentaire. Il se compose d'un contenant qui se présente sous la forme d'un gobelet et dont l'ouverture est entourée par un rebord qui est recouvert à l'issue du remplissage par un opercule de protection de son contenu. L'opercule est prolongé, en dehors du rebord, par une languette permettant son décollement du rebord par le consommateur. Un couvercle recouvre l'ouverture du gobelet. Il est constitué d'une paroi de fermeture entourée d'une jupe susceptible de coiffer le rebord pour fermer l'ouverture.

Lorsque l'opercule est retiré, le contenant peut encore être refermé par son couvercle, pour préserver le produit qu'il contient alors qu'il n'a pas été entièrement consommé.

On connaît encore à la lecture du document DE-A1-43 00 77 qui est considéré le document le plus proche de l'objet de la revendication 1, une fermeture de la zone ouverte d'un contenant pour produits susceptibles d'être déversés. L'ouverture du contenant est ceinturée d'un rebord recouvert par une Feuille adhérente et pelable. Un rabat est formé localement au pourtour du rebord dans un coin du contenant. Il est constitué de deux jambages réunis en leur milieu par une languette et qui prennent naissance sur des incisions de pliage. Les jambages sont séparés de l'autre partie du rebord par une ligne de séparation. En soulevant le rabat, on dégage partiellement l'ouverture du contenant. Le rabat est refermable grâce à des zones de contact présentes en vis-à-vis sur les deux parties du rebord.

Le demandeur a cherché une solution pour concevoir un contenant d'application générale, dépourvu de couvercle, mais qui puisse cependant protéger son contenu entre deux utilisations.

A cet effet, est proposé un contenant du type comprenant une ouverture ceinturée par un rebord normalement recouvert d'un opercule de scellement détachable; selon l'invention, une découpe traverse localement ledit rebord de sorte à délimiter un rabat susceptible d'être relevé pour décoller l'opercule afin de dégager en partie ladite ouverture, le rabat demeurant rattaché au niveau des extrémités de ladite découpe.

En relevant le rabat, le consommateur détache localement l'opercule de la partie intérieure du rebord et le produit contenu peut alors être utilisé, déversé. Le rabat peut être refermé sur le rebord, tel un couvercle pour protéger le produit contenu. L'opercule qui demeure solidaire du rabat est appliqué sur la partie intérieure du rebord.

S'agissant d'un pot alimentaire, son contenu peut être bu ou consommé.

Selon une caractéristique additionnelle de l'invention, le rabat est relié à la partie intérieure du rebord, par l'intermédiaire d'une zone frangible.

La fermeture du rabat replace en vis-à-vis les parties fracturées qui coopèrent ensemble pour maintenir clipé le rabat dans sa position de fermeture du contenant.

Selon une caractéristique additionnelle de l'invention, la zone frangible est située au milieu de la longueur de la découpe.

L'ouverture du rabat s'en trouve facilitée au moment du sectionnement de cette zone frangible.

Selon une caractéristique additionnelle de l'invention, le rabat est bordé d'une jupe qui s'étend par le dessous sur pratiquement toute la longueur de la découpe.

La jupe facilite la préhension du rabat et lui procure une rigidité faisant de lui un couvercle articulé.

Selon une caractéristique additionnelle de l'invention, l'opercule est solidarisé sur le rebord par un apport de chaleur.

Il peut être décollé à la main facilement pendant l'ouverture du rabat. En refermant le rabat, l'utilisateur referme le pot alimentaire.

Selon une caractéristique additionnelle de l'invention, le rebord présente au moins une encoignure, la découpe étant réalisée dans ladite encoignure.

Dans cette géométrie en encoignure, un bec verseur peut facilement être intégré dans la conception du contenant.

Selon une caractéristique additionnelle de l'invention, la découpe présente en vue de dessus, une géométrie en accent circonflexe ou une géométrie en arc de cercle. Dans le premier cas, cette géométrie convient de préférence pour des contenants dont l'ouverture est carrée ou ovale. Dans le second cas, elle convient de préférence pour des contenants dont l'ouverture est ronde.

Selon une caractéristique additionnelle de l'invention, la longueur de la découpe s'étend sur une distance nécessaire à un dégagement suffisant de l'ouverture pour permettre le déversement de son contenu, lorsque le rabat est relevé.

Selon une caractéristique additionnelle de l'invention, un bec verseur est formé entre le débouché de l'ouverture et une paroi de ceinture constitutive dudit contenant, le débouché du bec verseur étant ceinturé par la découpe.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue en perspective d'un pot alimentaire dont l'ouverture est recouverte par un opercule selon l'invention,
la Fig. 2 représente une vue en perspective d'un pot alimentaire dépourvu d'opercule selon l'invention,
la Fig. 3 représente une vue en perspective d'un pot alimentaire dont un coin de son opercule a été soulevé selon l'invention,
la Fig. 4 représente une vue en perspective d'un pot alimentaire dont un coin de son opercule va être rabattu selon l'invention,
la Fig. 5 représente une vue en perspective d'une première variante de réalisation d'un pot alimentaire dont l'ouverture ovale est dépourvue d'opercule selon l'invention et,
la Fig. 6 représente une vue en perspective d'une seconde variante de réalisation d'un pot alimentaire dont l'ouverture ronde est dépourvue d'opercule selon l'invention.

Le contenant 100 présenté sur la Fig. 1 est destiné à contenir un produit. Sur cette Fig. 1, le contenant prend la forme d'un pot alimentaire prévu pour contenir une denrée alimentaire.

Le pot alimentaire est susceptible d'être tenu à la main. Sur cette Fig. 1, le pot alimentaire présente une section pyramidale dont la petite base 102 constitue son fond et dont la grande base 104 constitue son ouverture, cette ouverture 104 étant entourée par un rebord 106 dont la face supérieure est de préférence plane. Une paroi de ceinture 110, constituée de quatre faces réunies par des portions arrondies, raccorde le fond 202 du pot alimentaire, à son ouverture 104, pour délimiter le volume de sa contenance.

Des nervures 112 recouvrent au moins localement deux faces opposées de la paroi de ceinture 110 pour isoler le pot alimentaire de la chaleur lorsque le consommateur le saisit en le tenant par lesdites nervures. Elles participent également à accroître la rigidité du pot alimentaire.

L'ouverture 104 est recouverte à l'issue du remplissage du pot alimentaire par un opercule de protection 200 de son contenu. Cet opercule est avantageusement déposé puis solidarisé sur le rebord 106 par un apport de chaleur mettant en oeuvre un cordon de chauffe permettant une fusion thermique locale de l'opercule sur le rebord du pot alimentaire. Il ferme alors hermétiquement celui-ci pour préserver le produit qu'il contient. Du polypropylène peut être utilisé pour fabriquer le pot alimentaire et son opercule.

Sur la Fig. 2, une découpe 120 traverse l'épaisseur du rebord 106, au niveau d'une encoignure du pot alimentaire. Elle délimite ainsi un rabat 130 extérieur, situé normalement dans le même plan que celui du rebord 106. La découpe 120 présente en vue de dessus une géométrie en accent circonflexe. Elle est de préférence positionnée du bord intérieur du rebord, à une distance supérieure à plus de la moitié de la largeur 1 du rebord afin que l'opercule puisse adhérer suffisamment sur celui-ci.

La largeur de la découpe est constante sur toute sa longueur excepté vers sa pointe, c'est-à-dire au sommet de sa géométrie en accent circonflexe où le rabat 130 est relié par une zone frangible R à la partie intérieure du rebord 106.

Sur la Fig. 3, le consommateur peut soulever le rabat 130, comme le suggère la flèche F. La zone frangible est d'abord fracturée, puis le rabat pivote autour de deux plis P formant charnière, qui se matérialisent aux extrémités de la découpe 120 et sur le côté extérieur du rebord 106. Dans l'intervalle, l'opercule 200 est décollé de la portion intérieure en encoignure du rebord 106, mais demeure solidaire du rabat.

Sur la Fig. 2, la découpe s'étend de telle manière que la partie décollée de l'opercule puisse dégager suffisamment l'ouverture permettant à l'utilisateur de déverser le contenu du pot alimentaire. Sur cette Fig. 2, la découpe s'étend jusqu'à plus de la moitié de la longueur L de chacune des deux portions du rebord délimitant ladite encoignure.

La zone frangible est positionnée à la mi-longueur de la découpe 120 pour faciliter l'ouverture du rabat. Le rabat 130 est bordé d'une jupe 132 qui s'étend par le dessous sur pratiquement toute la longueur de la découpe 120, facilitant sa préhension pour le soulever et lui procure une rigidité suffisante de telle sorte qu'il conserve pratiquement sa géométrie plane. Le rabat, la jupe et la partie pliée de l'opercule constituent ainsi une sorte de couvercle articulé.

Le consommateur peut alors à sa guise déverser le contenu du pot alimentaire, boire directement son contenu ou à l'aide d'une paille. Le pot alimentaire peut également être utilisé pour contenir un produit dont la consommation est fractionnée sur plusieurs jours, comme du sucre en poudre, des fruits secs, des condiments, etc.

En abaissant le rabat 130 en direction du rebord 106, comme le montre la flèche - F sur la Fig. 4, le consommateur peut refermer le pot alimentaire en replaçant l'opercule sur le rebord 106, de sorte que le bord intérieur du rabat puisse être retenu par clipage sur le coin en saillie du rebord, le consommateur peut alors refermer le pot alimentaire. Son contenu qui n'aurait pas été entièrement consommé est préservé. Il peut être transporté ou stocké.

En manoeuvrant le rabat, celui-ci peut ainsi être basculé entre une position de fermeture de l'ouverture du pot alimentaire et une position d'ouverture dégageant partiellement ladite ouverture.

La dimension de l'ouverture dégagée partiellement par le rabat, lorsqu'il est dans sa position d'ouverture, favorise le dosage des poudres ou des liquides en cours de déversement, et réduit, tel un bec verseur, les risques d'éclaboussure.

Dans une première variante de réalisation du pot alimentaire 100 présentée sur la Fig. 5, le débouché de son ouverture 104 est ovale. Une zone d'un bord situé sur son grand axe présente une géométrie en encoignure dans laquelle est prévue une découpe 120. Celle-ci présente là encore, en vue de dessus, une géométrie en accent circonflexe. Cette géométrie en encoignure se raccorde à la paroi de ceinture 110 du pot alimentaire par l'intermédiaire d'une paroi concave 140 formant un bec verseur. La longueur de la découpe 120 s'étend en deçà du plan de raccordement sécant entre la paroi concave 140 et la paroi de ceinture 110. Le rabat 130 est relié là aussi à la partie intérieure du rebord 106 par l'intermédiaire d'une zone frangible R.

On comprendra qu'un bec verseur peut être prévu dans un contenant de l'invention, quelque soit la forme du débouché de l'ouverture et quelque soit la forme du contenant.

Dans une seconde variante de réalisation du pot alimentaire 100 présentée sur la Fig. 6, le débouché de son ouverture 104 est circulaire. La découpe 120 présente en vue de dessus une géométrie en arc de cercle. Sa longueur s'étend suffisamment pour dégager l'ouverture du pot alimentaire afin que l'utilisateur puisse déverser son contenu lorsque le rabat a été relevé. Sur cette Fig. 6, la longueur de la découpe 120 s'étend sur un tiers du périmètre du rebord 106.

Le contenant de l'invention peut encore être utilisé pour stocker divers objets de petite taille comme de la visserie.

Un couvercle peut encore être utilisé pour coiffer le rabat en le maintenant dans sa position de fermeture.

Le contenant de l'invention propose une solution de refermeture de son ouverture sans faire usage d'un couvercle. Son prix de revient est comparable à un contenant avec opercule.

## Revendications

1. Contenant (100) du type comprenant une ouverture (104) ceinturée par un rebord (106) normalement recouvert d'un opercule (200) de scellement détachable, une découpe (120) traversant localement ledit rebord de sorte à délimiter un rabat (130) situé à l'extérieur, susceptible d'être relevé pour décoller l'opercule afin de dégager en partie ladite ouverture, le rabat (130) demeurant rattaché au niveau des extrémités de ladite découpe, le rebord (106) présentant au moins une encoignure, la découpe (120) étant réalisée dans ladite encoignure, **caractérisé en ce que** le rabat (130) est bordé d'une jupe (132) qui s'étend par le dessous sur pratiquement toute la longueur de la découpe (120) pour faciliter la préhension du rabat (130) afin de le soulever et lui procurer une rigidité suffisante de telle sorte qu'il conserve pratiquement sa géométrie plane, tel un couvercle articulé.

2. Contenant (100) selon la revendication 1, **caractérisé en ce que** le rabat (130) est relié à la partie intérieure du rebord (106), par l'intermédiaire d'une zone frangible (R).

3. Contenant (100) selon la revendication 2, **caractérisé en ce que** la zone frangible (R) est située au milieu de la longueur de la découpe (120).

4. Contenant (100) selon l'une quelconque des revendications précédentes, **caractérisé en ce que** l'opercule (200) est solidarisé sur le rebord par un apport de chaleur.

5. Contenant (100) selon l'une quelconque des revendications précédentes, **caractérisé en ce que** la découpe (120) présente en vue de dessus, une géométrie en accent circonflexe pour des contenants dont l'ouverture est carrée ou ovale, ou une géométrie en arc de cercle pour des contenants dont l'ouverture est ronde.

6. Contenant (100) selon l'une quelconque des revendications précédentes, **caractérisé en ce que** la découpe (120) s'étend jusqu'à plus de la moitié de la longueur L de chacune des deux portions du rebord délimitant ladite encoignure.

7. Contenant (100) selon l'une quelconque des revendications précédentes, **caractérisé en ce qu'**un bec verseur (140) est formé entre le débouché de l'ouverture (104) et une paroi de ceinture (110) constitutive dudit contenant, le débouché du bec verseur (140) étant ceinturé par la découpe (120).

## Claims

1. Container (100) of the type comprising an aperture (104) encircled by a rim (106) normally covered with a detachable sealing lid (200), a cutout (120) locally passing across said rim so as to demarcate a flap (130) positioned outside and able to be lifted to release the lid in order partly to open said aperture, the flap (130) remaining attached at the ends of said cutout, the rim (106) presenting at least one corner, the cutout (120) being made in said corner, **characterised in that** the flap (130) is edged with a skirt (132) which extends downwards over practically all of the length of the cutout (120) to enable the flap (130) to be gripped so that it can be lifted and to provide it with sufficient rigidity so that it practically retains its flat geometry, hence an articulated cover.

2. Container (100) according to claim 1, **characterised in that** the flap (130) is linked to the inner part of the rim (106) by means of a breakable zone (R).

3. Container (100) according to claim 2, **characterised in that** the breakable zone (R) is positioned in the middle of the length of the cutout (120).

4. Container (100) according to any one of the preceding claims, **characterised in that** the lid (200) is affixed to the rim by applying heat.

5. Container (100) according to any one of the preceding claims, **characterised in that** the cutout (120) presents, in top view, a geometry like a circumflex accent for containers with a square or oval aperture, or a geometry like an arc of a circle for containers with a round aperture.

6. Container (100) according to any one of the preceding claims, **characterised in that** the cutout (120) extends over more than half of the length L of each of the two portions of the rim demarcing said corner.

7. Container (100) according to any one of the preceding claims, **characterised in that** a spout (140) is formed between the outlet from the aperture (104) and an enclosure wall (110) making up said container, the outlet from the spout (140) being encircled by the cutout (120).

## Patentansprüche

1. Behälter (100), umfassend eine Öffnung (104), die von einem Rand (106) umgeben ist, der normalerweise durch einen abnehmbaren eingelassenen Deckel (200) verschlossen ist, wobei ein Ausschnitt (120) lokal den Rand durchquert, um einen außen befindlichen Umschlag (130) zu begrenzen, der hochgeklappt werde4n kann, um den Deckel anzulösen, um die Öffnung teilweise freizulegen, wobei der Umschlag (130) im Bereich der Enden des Ausschnitts befestigt bleibt, wobei der Rand (106) mindestens einen Winkel aufweist, wobei der Ausschnitt (120) in dem Winkel ausgeführt ist, **dadurch gekennzeichnet, dass** der Umschlag (130) von einer Schürze (132) umgeben ist, die sich von unten auf praktisch der gesamten Länge des Ausschnitts (120) erstreckt, um das Ergreifen des Umschlags (130) zu erleichtern, um diesen hochzuklappen und ihm eine ausreichende Steifigkeit zu verleihen, so dass er praktisch seine flache Geometrie bewahrt, in der Art eines angelenkten Deckels.

2. Behälter (100) nach Anspruch 1, **dadurch gekennzeichnet, dass** der Umschlag (130) mit dem inneren Teil des Randes (106) mit Hilfe einer durchbrechbaren Zone (R) verbunden ist.

3. Behälter (100) nach Anspruch 2, **dadurch gekennzeichnet, dass** die durchbrechbare Zone (R) in der Mitte der Länge des Ausschnitts (120) angeordnet ist.

4. Behälter (100) nach einem der vorhergehenden Ansprüche, **dadurch gekennzeichnet, dass** der Deckel (200) auf dem Rand durch Hitzezufuhr befestigt wird.

5. Behälter (100) nach einem der vorhergehenden Ansprüche, **dadurch gekennzeichnet, dass** der Ausschnitt (120) in Draufsicht eine Zirkumflexgeometrie für Behälter, deren Öffnung quadratisch oder oval ist, oder eine Kreisbogengeometrie für Behälter, deren Öffnung rund ist, aufweist.

6. Behälter (100) nach einem der vorhergehenden Ansprüche, **dadurch gekennzeichnet, dass** sich der Ausschnitt (120) bis über die Hälfte der Länge L jedes der beiden Abschnitte des Randes, die den Winkel begrenzen, erstreckt.

7. Behälter (100) nach einem der vorhergehenden Ansprüche, **dadurch gekennzeichnet, dass** ein Ausgussschnabel (140) zwischen der Mündung der Öffnung (104) und einer Umfangswand (110), die den Behälter bildet, ausgebildet ist, wobei die Mündung des Ausgussschnabels (140) von dem Ausschnitt (120) umgeben ist.
